# EUROPÄISCHE PATENTSCHRIFT

(11) **EP 1 137 879 B1**
(45) Veröffentlichungstag und Bekanntmachung des Hinweises auf die Patenterteilung: **05.03.2008**
(21) Anmeldenummer: 00967580.2
(22) Anmeldetag: 19.09.2000
(51) Int. Cl.: F02M 55/02

(54) **VERFAHREN ZUR BEARBEITUNG EINES KRAFTSTOFFHOCHDRUCKSPEICHERS, KRAFTSTOFFHOCHDRUCKSPEICHER UND ANSCHLUSSSTUTZEN ZUR ANWENDUNG DES VERFAHRENS**
METHOD FOR MACHINING A HIGH PRESSURE FUEL ACCUMULATOR, HIGH PRESSURE FUEL ACCUMULATOR AND CONNECTOR BRANCHES FOR USING SAID METHOD
PROCEDE D'USINAGE D'UN ACCUMULATEUR DE COMBUSTIBLE HAUTE PRESSION, ACCUMULATEUR DE COMBUSTIBLE HAUTE PRESSION ET RACCORD POUR L'APPLICATION DU PROCEDE

(30) Priorität: 07.10.1999 DE 19948338
(43) Veröffentlichungstag der Anmeldung: 04.10.2001
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2000/003246
(87) Internationale Veröffentlichungsnummer: WO 2001/025616

(56) Entgegenhaltungen:
- DE-A- 19 808 807
- JP-A- 10 176 783
- PATENT ABSTRACTS OF JAPAN vol. 1999, no. 12, 29. Oktober 1999 (1999-10-29) & JP 11 182381 A (TOYOTA MOTOR CORP;TOYOTA AUTOM LOOM WORKS LTD), 6. Juli 1999 (1999-07-06)
- PATENT ABSTRACTS OF JAPAN vol. 1999, no. 03, 31. März 1999 (1999-03-31) & JP 10 318085 A (USUI INTERNATL IND CO LTD), 2. Dezember 1998 (1998-12-02)
- PATENT ABSTRACTS OF JAPAN vol. 016, no. 274 (M-1267), 19. Juni 1992 (1992-06-19) & JP 04 066769 A (NIPPONDENSO CO LTD), 3. März 1992 (1992-03-03)
- PATENT ABSTRACTS OF JAPAN vol. 016, no. 480 (M-1321), 6. Oktober 1992 (1992-10-06) & JP 04 175462 A (USUI INTERNATL IND CO LTD), 23. Juni 1992 (1992-06-23)
- PATENT ABSTRACTS OF JAPAN vol. 2000, no. 06, 22. September 2000 (2000-09-22) & JP 2000 073908 A (DENSO CORP), 7. März 2000 (2000-03-07)

## Beschreibung

### Stand der Technik

Die Erfindung betrifft ein Verfahren zur Bearbeitung eines Kraftstoffhochdruckspeichers für ein Common-Rail-Kraftstoffeinspritzsystem einer Brennkraftmaschine, mit einem Grundkörper, der mit mehreren Anschlussöffnungen ausgestattet ist. Die Erfindung betrifft auch einen Kraftstoffhochdruckspeicher und einen Anschlussstutzen zur Anwendung des Verfahrens.

In Common-Rail-Einspritzsystemen fördert eine Hochdruckpumpe, eventuell unter Zuhilfenahme einer Vorförderpumpe, den einzuspritzenden Kraftstoff aus einem Tank in den zentralen Kraftstoffhochdruckspeicher, der als Common-Rail bezeichnet wird. Von dem Rail führen Kraftstoffleitungen zu den einzelnen Injektoren, die den Zylindern der Brennkraftmaschine zugeordnet sind. Die Injektoren werden in Abhängigkeit von den Betriebsparametern der Brennkraftmaschine einzeln von der Motorelektronik angesteuert, um Kraftstoff in den Brennraum der Brennkraftmaschine einzuspritzen. Durch den Kraftstoffhochdruckspeicher sind die Druckerzeugung und die Einspritzung voneinander entkoppelt.

Ein herkömmlicher Kraftstoffhochdruckspeicher ist z.B. in der DE 29521402 U beschrieben. Der herkömmliche Kraftstoffhochdruckspeicher hält Drücke von bis zu etwa 1100 bar aus.

Aus der JP 11182381 ist ein Kraftstoffhochdruckspeicher bekannt, dessen Grundkörper im Bereich der Anschlussöffnungen von innen nach außen plastisch verformt wird. Dazu ist es erforderlich ein entsprechendes Werkzeug in den Kraftstoffhochdruckspeicher einzubringen. Daraus resultiert wiederum die Notwendigkeit ein relative große Bearbeitungsöffnung in dem Kraftstoffhochdruckspeicher vorzusehen, was im Hinblick auf die sehr großen Betriebsdrücke von bis zu 2.000 bar von Kraftstoffhochdruckspeichern höchst problematisch ist.

Aus der JP 10 176783 A ist ein Kraftstoffhochdruckspeicher mit eingeschraubten Anschlussstutzen bekannt bei dem die Anschlussöffnungen tangential in den Innenraum eines rohrförmigen Grundkörpers münden.

Aus der JP 10318085 ist ein Kraftstoffhochdruckspeicher bekannt bei dem ein Anschlussstutzen in eine Muffe eingeschraubt wird. Zuvor wird die Muffe über den Kraftstoffhochdruckspeicher geschoben.

Aufgabe der Erfindung ist es, die Hochdruckfestigkeit des bekannten Kraftstoffhochdruckspeichers mit einfachen Maßnahmen zu erhöhen.

Die der Erfindung zu Grunde liegende Aufgabe wird dadurch gelöst, dass in dem Grundkörper ein steifes Innenrohr angeordnet wird, dessen Außenkontur der gewünschten Innenkontur des Grundkörpers im Bereich der Anschlussöffnungen entspricht, und dass der Grundkörper im Bereich der Anschlussöffnungen von außen mit einem Werkzeug plastisch in das Innenrohr verformt wird.

Im Bereich der Übergänge zwischen den Anschlussöffnungen und dem Grundkörper treten im Betrieb große Zugkräfte auf. Durch Verrunden können die Übergänge zwischen den Anschlussöffnungen und dem Grundkörper entschärft werden. Dadurch kann die Hochdruckfestigkeit des Kraftstoffhochdruckspeichers gesteigert werden. Das Verrunden ist jedoch mit sehr großem Aufwand und hohen Kosten verbunden. Durch die erfindungsgemäße mechanische Verformung des Grundkörpers wird die Hochdruckfestigkeit des Kraftstoffhochdruckspeichers auf viel einfachere Art und Weise gesteigert. Der erfindungsgemäße Kraftstoffhochdruckspeicher hält Drücke von über 2000 bar aus. Vorteilhafterweise kann die erfindungsgemäße Lösung mit den bekannten Maßnahmen, wie dem Verrunden der Verschneidungen, kombiniert werden, um noch bessere Ergebnisse zu erzielen. Die erfindungsgemäße Lösung kann auch mit einer exzentrischen Anordnung der Anschlussöffnungen kombiniert werden.

Eine Ausführungsart des erfindungsgemäßen Verfahrens ist dadurch gekennzeichnet, dass in dem Grundkörper ein steifes Innenrohr angeordnet wird, dessen Außenkontur der gewünschten Innenkontur des Grundkörpers im Bereich der Anschlussöffnungen entspricht, und dadurch, dass der Grundkörper im Bereich der Anschlussöffnungen von außen mit einem Werkzeug plastisch nach innen verformt wird. Gemäß der vorliegenden Erfindung wird der Grundkörper im Bereich der Übergänge zwischen den Anschlussöffnungen und dem Grundkörper nach innen gestaucht. Das Innenrohr dient sozusagen als Schablone für den Grundkörper im Bereich der Anschlussöffnungen und verbleibt nach der Verformung in dem Grundkörper. Durch die Verformung des Grundkörpers wird der Bereich der größten Zugspannung aus dem Bereich der Verschneidung genommen, was sich vorteilhaft auf die Hochdruckfestigkeit des Kraftstoffhochdruckspeichers auswirkt.

Eine weitere besondere Ausführungsart des erfindungsgemäßen Verfahrens ist dadurch gekennzeichnet, dass das Innenrohr bei der plastischen Verformung des Grundkörpers elastisch verformt wird. Dadurch wird im Idealzustand erreicht, dass das Innenrohr nach Abschluss der Verformung vollflächig an dem Grundkörper anliegt.

Eine weitere besondere Ausführungsart des erfindungsgemäßen Verfahrens ist dadurch gekennzeichnet, dass während der Verformung des Grundkörpers ein Dorn in das Innenrohr eingeführt wird. Mit dem Dorn wird eine unerwünschte plastische Verformung des Innenrohrs während der Verformung des Grundkörpers vermieden.

Weitere Vorteile, Merkmale und Einzelheiten der Erfindung ergeben sich aus der nachfolgenden Beschreibung, in der unter Bezugnahme auf die Zeichnung zwei Ausführungsbeispiele im Einzelnen beschrieben sind. Dabei können die in den Ansprüchen und in der Beschreibung erwähnten Merkmale jeweils einzeln für sich oder in beliebiger Kombination erfindungswesentlich sein. In der Zeichnung zeigen:
- Fig. 1: eine Ausführungsform eines nicht erfindungsgemäßen Kraftstoffhochdruckspeichers im Querschnitt;
- Fig. 2: den Kraftstoffhochdruckspeicher aus Fig. 1 im Längsschnitt;
- Fig. 3: eine vergrößerte Ansicht der Einzelheit X aus Fig. 2;
- Fig. 4: eine Ausführungsform eines erfindungsgemäßen Kraftstoffhochdruckspeichers im Längsschnitt; und
- Fig. 5: die Ansicht eines Schnitts entlang der Linie V-V in Fig. 4.

Der in den Fig. 1 bis 3 dargestellte Kraftstoffhochdruckspeicher wird von einem rohrförmigen Grundkörper 1 gebildet. In dem rohrförmigen Grundkörper 1 ist in radialer Richtung eine Anschlussbohrung 2 angeordnet. Die Anschlussbohrung 2 weist zwei Abschnitte 3 und 4 mit unterschiedlichen Innendurchmessern auf. Auf der zum Innenraum des rohrförmigen Grundkörpers 1 gewandten Seite ist der Abschnitt 3 mit kleinerem Durchmesser angeordnet. Auf den Abschnitt 3 mit kleinerem Innendurchmesser folgt der Abschnitt 4 mit größerem Innendurchmesser. In dem Abschnitt 4 mit größerem Innendurchmesser ist ein Innengewinde 5 ausgebildet. Das Innengewinde 5 im Abschnitt 4 der Anschlussbohrung 2 wirkt mit einem Außengewinde zusammen, das an dem Anschlussstutzen 6 ausgebildet ist.

Der Abschnitt 4 der Anschlussbohrung 2 mit größerem Innendurchmesser dient zur Aufnahme des Endes eines Anschlussstutzens 6. In dem Anschlussstutzen 6 ist eine Durchgangsbohrung 7 ausgespart, die den Innenraum des rohrförmigen Grundkörpers 1 mit einer (nicht dargestellten) Hochdruckkraftstoffleitung verbindet. Zur Befestigung der Kraftstoffhochdruckleitung ist in den Kopf des Anschlussstutzens 6 ein Innengewinde 8 ausgebildet. Außen ist der Kopf des Anschlussstutzens 6 mit einem Außensechskant 9 versehen. Der Außensechskant 9 bildet eine Angriffsfläche für ein Werkzeug.

Durch eine von dem Anschlussstutzen 6 bewirkte elastische Verformung von außen wird der Abschnitt 3 der Anschlussbohrung 2 mit kleinerem Durchmesser zu dem Innenraum des rohrförmigen Grundkörpers 1 hin elastisch verformt. In Fig. 3 ist bei 10 die Kontur des kritischen Bereichs im unbelasteten Zustand und bei 11 die Kontur des kritischen Bereichs im belasteten Zustand angedeutet.

Die zu dem Innenraum des rohrförmigen Grundkörpers 1 gewandte Stirnfläche des Anschlussstutzens 6 übernimmt gemäß der vorliegenden Erfindung zwei Funktionen. Zum einen sorgt das Anpressen der Stirnfläche des Anschlussstutzens 6 gegen den Abschnitt 3 der Anschlussbohrung 2 für eine Abdichtung des mit Hochdruck beaufschlagten Innenraums des Kraftstoffhochdruckspeichers zur Umgebung, und zum anderen dient die Stirnfläche des Anschlussstutzens 6 zur Übertragung der für die Verformung notwendigen Kraft auf den Abschnitt 3 der Anschlussbohrung 2.

Die für die Verformung notwendige Kraft wird über den Außensechskant 9, das zu dem Innengewinde 5 komplementäre Außengewinde des Anschlussstutzens 6 und die zum Innenraum des rohrförmigen Grundkörpers 1 gewandte Stirnfläche des Anschlussstutzens 6 in den kritischen Bereich des Abschnitts 3 der Anschlussbohrung 2 mit dem kleineren Innendurchmesser übertragen. Durch ein definiertes Anzugsmoment kann die Verformung definiert eingestellt werden.

Durch die elastische Verformung des verwendeten Werkstoffs im kritischen Bereich am Bohrungseinlauf können ohne Belastung durch Druck Druckeigenspannungen in den Bereich der Verschneidung eingebracht werden. Unter dem im Betrieb herrschenden Innendruck werden diese Druckeigenspannungen dann aufgehoben. Dadurch wird der Bereich mit hohen Zugspannungen deutlich verkleinert. In Fig. 3 ist bei 12 angedeutet, dass der kritische Bereich zusätzlich zu den erfindungsgemäßen Maßnahmen noch verrundet ist. Die sich aus den unterschiedlichen Innendurchmessern der Abschnitte 3 und 4 der Anschlussbohrung 2 ergebende Stufe 13 wird auch als Boden der Anschlussbohrung 2 bezeichnet.

Die in den Fig. 4 und 5 dargestellte Ausführungsform eines erfindungsgemäßen Kraftstoffhochdruckspeichers umfasst einen rohrförmigen Grundkörper 21. Von dem Innenraum des rohrförmigen Grundkörpers 21 geht in radialer Richtung eine Anschlussbohrung 22 aus. Die Anschlussbohrung 22 mündet außen in einen Anschlussstutzen 23, der an dem rohrförmigen Grundkörper 21 ausgebildet ist. Der Anschlussstutzen 23 dient zum Anschluss einer (nicht dargestellten) Kraftstoffhochdruckleitung.

An dem Übergang zwischen dem Anschlussstutzen 23 zum Grundkörper 21 ist eine Umfangsnut 32 ausgebildet. An der Umfangsnut 32 greift ein aus zwei halbrunden Werkzeughälften 24 und 25 gebildetes Werkzeug an. Die beiden Werkzeughälften 24 und 25 werden in Richtung der Pfeile 26 und 27 mit Kraft beaufschlagt und gegen den rohrförmigen Grundkörper 21 gedrückt. Dadurch verformt sich der rohrförmige Grundkörper 21 im Bereich der Anschlussbohrung 22.

Im Inneren des rohrförmigen Grundkörpers 21 ist ein Innenrohr 28 angeordnet. An der äußeren Mantelfläche des Innenrohrs 28 ist im Bereich der Anschlussbohrung 22 eine kalottenförmige Vertiefung 29 ausgebildet. Im Inneren des Innenrohrs ist ein aus zwei Teilen 30 und 31 gebildeter Dorn angeordnet.

Das Innenrohr 28 ist so in dem rohrförmigen Grundkörper 21 positioniert, dass sich die kalottenförmige Vertiefung 29 genau im Bereich der Anschlussbohrung 22 befindet. Durch Verpressen des rohrförmigen Grundkörpers 21 im Bereich der Anschlussbohrung 22 mit dem Werkzeug 24, 25 wird der rohrförmige Grundkörper 21 in die kalottenförmige Vertiefung 29 des Innenrohrs 28 gedrückt. Dabei bildet das Innenrohr 28 praktisch die Schablone des Pressvorgangs. Mit dem Dorn 30, 31 wird eine unerwünschte plastische Verformung des Innenrohrs 28 verhindert.

Bei der plastischen Verformung des rohrförmigen Grundkörpers 21 kommt es darauf an, dass das Innenrohr 28 elastisch mitverformt wird. Im Idealzustand liegt das Innenrohr 28 nach der plastischen Verformung des rohrförmigen Grundkörpers 21 zumindest im Bereich der Anschlussbohrung 22 vollflächig an dem rohrförmigen Grundkörper 21 an.

## Patentansprüche

1. Verfahren zur Bearbeitung eines Kraftstoffhochdruckspeichers für ein Common-Rail-Kraftstoffeinspritzsystem einer Brennkraftmaschine, mit einem Grundkörper (21), der mit mehreren Anschlussöffnungen (22) ausgestattet ist, wobei der Grundkörper (21) im Bereich der Anschlussöffnungen (22) verformt wird, **dadurch gekennzeichnet, dass** in dem Grundkörper (21) ein steifes Innenrohr (28) angeordnet wird, dessen Außenkontur der gewünschten Innenkontur des Grundkörpers (21) im Bereich der Anschlussöffnungen (22) entspricht, und dass der Grundkörper (21) im Bereich der Anschlussöffnungen (22) von außen mit einem Werkzeug (24, 25) plastisch in das Innenrohr (28) verformt wird.

2. Verfahren nach Anspruch 1, **dadurch gekennzeichnet, dass** das Innenrohr (28) bei der plastischen Verformung des Grundkörpers (21) elastisch verformt wird.

3. Verfahren nach Anspruch 1 oder 2, **dadurch gekennzeichnet, dass** während der Verformung des Grundkörpers (21) ein Dorn (30, 31) in das Innenrohr (28) eingeführt wird.

## Claims

1. Method for machining a high-pressure fuel accumulator for a common-rail fuel injection system of an internal combustion engine, with a basic body (21) which is equipped with a plurality of connecting orifices (22), the basic body (21) being deformed in the region of the connecting orifices (22), **characterized in that** the basic body (21) has arranged in it a rigid inner tube (28), the outer contour of which corresponds to the desired inner contour of the basic body (21) in the region of the connecting orifices (22), and **in that** the basic body (21) is deformed plastically into the inner tube (28) from outside in the region of the connecting orifices (22) by means of a tool (24, 25).

2. Method according to Claim 1, **characterized in that** the inner tube (28) is deformed elastically during the plastic deformation of the basic body (21).

3. Method according to Claim 1 or 2, **characterized in that** a mandrel (30, 31) is introduced into the inner tube (28) during the deformation of the basic body (21).

## Revendications

1. Procédé d'usinage d'un accumulateur de carburant haute pression pour un système d'injection de carburant à rampe commune d'un moteur à combustion interne comportant un corps de base (21) muni de plusieurs orifices de branchement (22),
le corps de base (21) étant déformé au niveau des orifices de branchement (22),
**caractérisé en ce que**
le corps de base (21) comporte un tube intérieur (28) rigide dont le contour extérieur correspond au contour intérieur souhaité du corps de base (21) au niveau des orifices de branchement (22) et
le corps de base (21) est déformé plastiquement dans le tube intérieur (28) dans la région des orifices de branchement (22) à partir de l'extérieur à l'aide d'un outil (24, 25).

2. Procédé selon la revendication 1,
**caractérisé en ce que**
le tube intérieur (28) se déforme élastiquement lors de la déformation plastique du corps de base (21).

3. Procédé selon les revendications 1 ou 2,
**caractérisé en ce que**
pendant la déformation du corps de base (21) on introduit une broche (30, 31) dans le tube intérieur (28).
